# EUROPÄISCHE PATENTSCHRIFT

(11) **EP 2 539 552 B1**
(45) Veröffentlichungstag und Bekanntmachung des Hinweises auf die Patenterteilung: **18.12.2013**
(21) Anmeldenummer: 11701503.2
(22) Anmeldetag: 25.01.2011
(51) Int. Cl.: F01L 1/344

(54) **FEDERUNTERSTÜTZTE VORRICHTUNG ZUR VARIABLEN EINSTELLUNG DER STEUERZEITEN VON GASWECHSELVENTILEN EINER BRENNKRAFTMASCHINE**
DEVICE FOR VARIABLY ADJUSTING THE CONTROL TIMES OF GAS EXCHANGE VALVES OF AN INTERNAL COMBUSTION ENGINE
DISPOSITIF DE RÉGLAGE VARIABLE DES TEMPS D'OUVERTURE ET DE FERMETURE DE SOUPAPES D'ÉCHANGE DES GAZ D'UN MOTEUR À COMBUSTION INTERNE

(30) Priorität: 26.02.2010 DE 102010009394
(43) Veröffentlichungstag der Anmeldung: 02.01.2013
(73) Patentinhaber: Schaeffler Technologies AG & Co. KG, 91074 Herzogenaurach (DE)
(72) Erfinder: WEBER, Jürgen, 91058 Erlangen (DE)
(86) Internationale Anmeldenummer: PCT/EP2011/050972
(87) Internationale Veröffentlichungsnummer: WO 2011/104055

(56) Entgegenhaltungen:
- WO-A1-01/61154
- WO-A1-03/085238
- WO-A1-2007/082600
- DE-A1-102006 036 052
- US-A- 5 095 857

## Beschreibung

### Gebiet der Erfindung

Die Erfindung betrifft eine Vorrichtung zur variablen Einstellung der Steuerzeiten von Gaswechselventilen einer Brennkraftmaschine mit einem Antriebselement, einem Abtriebselement und mindestens einem Seitendeckel, wobei das Antriebselement in Antriebsverbindung mit einer Kurbelwelle der Brennkraftmaschine bringbar ist, wobei das Abtriebselement in Antriebsverbindung mit einer Nockenwelle der Brennkraftmaschine bringbar ist und schwenkbar zu dem Antriebselement angeordnet ist, wobei der Seitendeckel an einer axialen Seitenfläche des Abtriebselements oder des Antriebselements angeordnet und drehfest mit dem Antriebselement oder dem Abtriebselement verbunden ist, wobei auf der dem An- und dem Abtriebselement abgewandten Seite des Seitendeckels ein Federelement angeordnet ist und wobei der Seitendeckel einen scheibenförmigen Abschnitt aufweist, aus dem mehrere Befestigungselemente in axialer Richtung hervorstehen, die auf der dem Antriebselement abgewandten Seite des Seitendeckels angeordnet sind.

### Hintergrund der Erfindung

In modernen Brennkraftmaschinen werden Vorrichtungen zur variablen Einstellung der Steuerzeiten von Gaswechselventilen eingesetzt, um die Phasenrelation zwischen einer Kurbelwelle und einer Nockenwelle in einem definierten Winkelbereich, zwischen einer maximalen Früh- und einer maximalen Spätposition, variabel einstellen zu können. Die Vorrichtung ist in einen Antriebsstrang integriert, über welchen Drehmoment von der Kurbelwelle auf die Nockenwelle übertragen wird. Dieser Antriebsstrang kann beispielsweise als Riemen-, Ketten- oder Zahnradtrieb realisiert sein. Darüber hinaus ist die Vorrichtung drehfest mit einer Nockenwelle verbunden und kann beispielsweise eine oder mehrere Druckkammern aufweisen, mittels derer die Phasenrelation zwischen der Kurbelwelle und der Nockenwelle durch Druckmittelbeaufschlagung gezielt verändert werden kann.

Eine derartige Vorrichtung ist beispielsweise aus der DE 10 2008 017 688 A1 bekannt. Die Vorrichtung weist ein Antriebselement, ein Abtriebselement und zwei Seitendeckel auf, wobei das Antriebselement in Antriebsverbindung mit einer Kurbelwelle steht und das Abtriebselement drehfest an einer Nockenwelle befestigt ist. Dabei ist das Abtriebselement in einem definierten Winkelintervall schwenkbar zu dem Antriebselement angeordnet. Das Antriebselement, das Abtriebselement und die Seitendeckel begrenzen mehrere Druckkammern, die einen hydraulischen Stellantrieb ausbilden mittels dem die Phasenlage zwischen dem Abtriebselement und dem Antriebselement variabel eingestellt werden kann. Die Seitendeckel sind an den axialen Seitenflächen des Abtriebselements und des Antriebselements angeordnet und mittels Schrauben drehfest mit dem Antriebselement verbunden. Dabei durchgreifen die Schrauben den ersten Seitendeckel und das Antriebselement und greifen in jeweils eine Spannmutter ein, die separat zu dem Seitendeckel gefertigt und unlösbar mit diesem verbunden sind.

Aus der DE 197 08 661 B4 ist eine weitere Vorrichtung bekannt, bei der die Spannmuttern nicht fest mit Seitendeckel verbunden sind.

Aus der DE 10 2005 024 241 A1 ist eine weitere Vorrichtung bekannt, wobei die Befestigungselement einteilig mit dem Seitendeckel ausgebildet sind. Die Befestigungselemente sind als zylindrische Krägen ausgeführt, welche mit einem Innengewinde versehen sind und in axialer Richtung aus dem Seitendeckel herausragen.

Aus der DE 100 07 200 A1 ist eine weitere Vorrichtung bekannt, die ein Federelement aufweist, welches einerseits an dem Abtriebselement und andererseits an dem Antriebselement angreift. Dabei ragt eine Schraube, mittels der ein Seitendeckel an dem Antriebselement befestigt ist, aus der Vorrichtung heraus. Das Federelement weist einen Haken auf, der in diesen herausragenden Bereich eingehängt ist.

### Aufgabe der Erfindung

Der vorliegenden Erfindung liegt die Aufgabe zugrunde, eine Vorrichtung mit erhöhter Lebensdauer und Zuverlässigkeit vorzuschlagen.

### Zusammenfassung der Erfindung

Die Aufgabe wird erfindungsgemäß dadurch gelöst, dass der scheibenförmige Abschnitt an der dem Federelement zugewandten Seitenfläche zumindest eine Ausbuchtung aufweist, die zumindest einer Federwindung des Federelements in axialer Richtung der Vorrichtung gegenübersteht.

Die Vorrichtung weist ein Antriebselement und ein Abtriebselement auf, wobei das Antriebselement von einer Kurbelwelle der Brennkraftmaschine angetrieben wird und das Abtriebselement eine Nockenwelle der Brennkraftmaschine antreibt. Das Antriebselement kann beispielsweise mittels eines Zugmittel- oder Zahnradtriebs in Antriebsverbindung mit der Kurbelwelle stehen. Das Abtriebselement kann beispielsweise drehfest mit der Nockenwelle verbunden sein. Des Weiteren ist ein Stellantrieb, beispielsweise ein hydraulischer Stellantrieb mit zumindest zwei gegeneinander wirkenden Druckkammern, vorgesehen, mittels dem das Abtriebselement in einem definierten Winkelbereich relativ zu dem Antriebselement verschwenkt werden kann. Somit ist eine Phasenrelation zwischen dem Abtriebselement und dem Antriebselement variabel einstellbar. An einer axialen Seitenfläche des Antriebselements und / oder des Abtriebselements ist ein Seitendeckel vorgesehen der drehfest mit einem dieser Bauteile verbunden ist. Dabei weist der Seitendeckel einen scheibenförmigen Abschnitt, gegebenenfalls mit einer zentralen Öffnung, auf, der beispielsweise die Druckkammern in axialer Richtung abdichtet. Aus der dem Abtriebselement bzw. dem Antriebselement abgewandten axialen Seitenfläche des Seitendeckels ragen Befestigungselemente in axialer Richtung heraus. Dabei kann es sich beispielsweise um Schraubenköpfe von Schrauben oder um Spannmuttern handeln, in die die Schrauben eingreifen. Mittels der Befestigungselemente kann die Verbindung zwischen dem Seitendeckel und dem Abtriebselement bzw. dem Antriebselement hergestellt werden. Im Falle von Spannmuttern können diese vor der Montage des Seitendeckels fest mit dem scheibenförmigen Abschnitt verbunden sein oder als separates Bauteil vorliegen. Ebenso denkbar sind Ausführungsformen, in denen die Befestigungselemente einteilig mit dem scheibenförmigen Abschnitt ausgebildet sind, beispielsweise als zylindrische Krägen, welche mit einem Innengewinde versehen sind.

Dem scheibenförmigen Abschnitt vorgelagert ist ein Federelement vorgesehen, welches beispielsweise als Schraubenfeder, insbesondere als Spiralfeder, ausgebildet ist, und einerseits an dem Abtriebselement und andererseits an dem Antriebselement angreift. Mittels des Federelements wird das Abtriebselement relativ zu dem Antriebselement mit einem Drehmoment beaufschlagt, welches beispielsweise zur Kompensation von Reibungsverlusten oder zum Erreichen einer Basisposition bei ungenügender Druckmittelbeaufschlagung genutzt werden kann.

Wird das Federelement während des Betriebs der Brennkraftmaschine zu axialen Schwingungen angeregt, so besteht die Gefahr, dass das Federelement oder eine Windung des Federelements in den Bereich zwischen den Befestigungselementen eintaucht und dort verklemmt, wodurch die Funktion des Federelements außer Kraft gesetzt oder das Federelement geschädigt wird.

Um dies zu verhindern, weist der scheibenförmige Abschnitt an der dem Federelement zugewandten Seitenfläche zumindest eine Ausbuchtung auf, die zumindest einer Federwindung des Federelements in axialer Richtung der Vorrichtung gegenübersteht. Die Ausbuchtung dient als Anschlag für das Federelement. Wird das Federelement zu axialen Schwingungen angeregt, so trifft dieses auf das Abstandselement, wodurch die Schwingungsamplituden verringert werden. Somit sinken die auf das Federelement wirkenden Schwingungsbelastungen. Des Weiteren werden die Schwingungen gedämpft. Zusätzlich wird die Steifigkeit des scheibenförmigen Abschnitts durch die Ausbuchtungen erhöht.

Vorteilhafterweise ist die Erstreckung der Ausbuchtung in radialer Richtung des scheibenförmigen Abschnitts derart ausgebildet ist, dass jede Federwindung des Federelements der Ausbuchtung in axialer Richtung gegenübersteht und somit jede Federwindung die gewünschte Dämpfung erfährt.

Darüber hinaus kann vorgesehen sein, dass die Ausbuchtung eine axiale Bewegung der Federwindung derart begrenzt, dass diese nicht in einen Bereich radial innerhalb der Befestigungselemente eintauchen kann. Somit wird verhindert, dass sich die Federwindung zwischen den Befestigungselementen verklemmt und so die Funktion des Federelements ausgeschaltet oder das Federelement beschädigt wird.

In einer vorteilhaften Weiterbildung der Erfindung kann vorgesehen sein, dass die Ausbuchtung einteilig mit dem scheibenförmigen Abschnitt ausgebildet ist.

Denkbar ist beispielsweise, dass der scheibenförmige Abschnitt an der dem Federelement abgewandten Seite eine Vertiefung in dem Bereich der Ausbuchtung aufweist. Die Ausbuchtung ist somit nutförmig an dem scheibenförmigen Abschnitt ausgebildet.

In diesem Fall kann vorgesehen sein, dass die Vorrichtung Druckkammern aufweist, die durch Flügel und Vorsprünge getrennt sind, dass die Vertiefung im Bereich der Druckkammern, Flügel und Vorsprünge angeordnet ist und dass Bauteile aus der Gruppe Flügel und Vorsprünge relativ zu der Vertiefung verschwenkbar sind, wobei die Vertiefung außerhalb des Schwenkbereichs der verschwenkbaren Bauteile angeordnet ist. Somit wird ein Kurzschluss zwischen zwei benachbarten Druckkammern über die Vertiefung wirkungsvoll unterbunden. Dabei kann vorgesehen sein, dass mehrere nutförmige Ausbuchtungen vorgesehen sind, deren Vertiefungen einerseits mit einer Druckmittelleitung und andererseits jeweils mit einer Druckkammer kommunizieren. Somit können die Vertiefungen zur Druckmittelversorgung der Druckkammern genutzt werden.

Steht in den Vertiefungen Druckmittel an, so ergibt sich der zusätzliche Vorteil, dass bei einer Schwenkbewegung des scheibenförmigen Abschnitts relativ zu dem Abtriebselement oder dem Antriebselement den gegeneinander bewegten Flächen Schmiermittel zugeführt wird.

Die Vertiefung kann darüber hinaus als Kulisse eines Verrieglungsmechanismus ausgebildet sein, in die ein Verriegelungselement eingreift um eine lösbare, mechanische Verriegelung zwischen dem Antriebselement und dem Abtriebselement herzustellen.

Alternativ kann in der Vertiefung ein Einlegeteil vorgesehen sein um hydraulische Kurzschlüsse zwischen den Druckkammern zu vermeiden. Das Einlegeteil kann als Gleitelement ausgebildet sein.

Alternativ zu der nutförmigen Ausformung der Ausbuchtung sind Ausführungsformen denkbar, in denen die Ausbuchtung massiv, d.h. als Materialüberschuss an der dem Federelement zugewandten Seite des scheibenförmigen Abschnitts, ausgebildet ist. Diese kann einteilig mit dem scheibenförmigen Abschnitt ausgebildet sein, oder separat zu diesem gefertigt und kraft-, form- oder stoffschlüssig an diesem befestigt sein.

Vorteilhafterweise überragt die Ausbuchtung die Befestigungselemente in axialer Richtung zumindest bereichsweise oder schließt bündig mit diesen ab.

Der erste Seitendeckel kann beispielsweise mittels spanloser Umformverfahren, beispielsweise eines Tiefziehverfahrens, mittels eines Sinterverfahrens, eines Metall- oder Kunststoffspritzgussverfahrens, mittels Gießen, Schmieden oder Stanzpaketieren hergestellt werden. Die Ausbuchtungen können mit reibungsmindernden Schichten oder Korrosionsschutzschichten versehen sein oder mit einem Mantel eines Gleit- oder Schutzwerkstoffes abgedeckt sein.

### Kurze Beschreibung der Zeichnungen

Weitere Merkmale der Erfindung ergeben sich aus der nachfolgenden Beschreibung und aus den Zeichnungen in denen ein Ausführungsbeispiel der Erfindung vereinfacht dargestellt ist. Es zeigen:
- Figur 1: nur sehr schematisch eine Brennkraftmaschine,
- Figur 2: einen Längsschnitt durch eine erfindungsgemäßen Vorrichtung zur variablen Einstellung der Steuerzeiten von Gaswechselventilen einer Brennkraftmaschine,
- Figur 3: einen Querschnitt durch die erfindungsgemäße Vorrichtung entlang der Linie III-III in Figur 2,
- Figur 4: einen Draufsicht auf die Vorrichtung entlang des Pfeils IV in Figur 2,
- Figur 5: eine Darstellung gemäß Figur 4, wobei ein Federdeckel nicht dargestellt ist.

### Ausführliche Beschreibung der Zeichnungen

In Figur 1 ist schematisch eine Brennkraftmaschine 1 skizziert, wobei ein auf einer Kurbelwelle 2 sitzender Kolben 3 in einem Zylinder 4 angedeutet ist. Die Kurbelwelle 2 steht in der dargestellten Ausführungsform über je einen Zugmitteltrieb 5 mit einer Einlassnockenwelle 6 bzw. Auslassnockenwelle 7 in Verbindung, wobei eine erste und eine zweite Vorrichtung 11 zur variablen Einstellung der Steuerzeiten von Gaswechselventilen 9, 10 für eine Relativdrehung zwischen Kurbelwelle 2 und den Nockenwellen 6, 7 sorgen können. Nocken 8 der Nockenwellen 6, 7 betätigen ein oder mehrere Einlassgaswechselventile 9 bzw. ein oder mehrere Auslassgaswechselventile 10.

Die Figuren 2 und 3 zeigen eine erfindungsgemäße Vorrichtung 11 im Längs- bzw. Querschnitt. Die Vorrichtung 11 weist ein Antriebselement 13, ein Abtriebselement 14 und zwei Seitendeckel 15, 16 auf, die an axialen Seitenflächen des Antriebselements 13 angeordnet und mittels Schrauben 12 an diesem befestigt sind. Das Abtriebselement 14 ist in Form eines Flügelrades ausgeführt und weist ein im Wesentlichen zylindrisch ausgeführtes Nabenelement 17 auf, von dessen äußerer zylindrischer Mantelfläche sich Flügel 18 in radialer Richtung nach außen erstrecken.

Ausgehend von einer äußeren Umfangswand 19 des Antriebselements 13 erstrecken sich Vorsprünge 20 radial nach innen. In der dargestellten Ausführungsform sind die Vorsprünge 20 einteilig mit der Umfangswand 19 ausgebildet. Das Antriebselement 13 ist mittels radial innen liegender Umfangswände der Vorsprünge 20 relativ zu dem Abtriebselement 14 drehbar auf diesem gelagert.

Das Antriebselement 13 ist mit einem Kettenrad 21 versehen, über das mittels eines nicht dargestellten Kettentriebs Drehmoment von der Kurbelwelle 2 auf das Antriebselement 13 übertragen werden kann. Das Abtriebselement 14 ist im montierten Zustand drehfest mit der in diesen Figuren nicht dargestellten Nockenwelle drehfest verbunden.

Innerhalb der Vorrichtung 11 ist zwischen jeweils zwei in Umfangsrichtung benachbarten Vorsprüngen 20 ein Druckraum 22 ausgebildet. Jeder der Druckräume 22 wird in Umfangsrichtung von benachbarten Vorsprünge 20, in axialer Richtung von den Seitendeckeln 15, 16, radial nach innen von dem Nabenelement 17 und radial nach außen von der Umfangswand 19 begrenzt. In jeden der Druckräume 22 ragt ein Flügel 18, wobei die Flügel 18 sowohl an den Seitendeckeln 15, 16, als auch an der Umfangswand 19 anliegen. Jeder Flügel 18 teilt somit den jeweiligen Druckraum 22 in zwei gegeneinander wirkende Druckkammern.

Durch Druckbeaufschlagung einer Gruppe von Druckkammern und Druckentlastung der anderen Gruppe kann die Phasenlage des Antriebselements 13 zum Abtriebselement 14 und damit die Phasenlage der Nockenwelle 6, 7 zur Kurbelwelle 2 variiert werden. Durch Druckbeaufschlagung beider Gruppen von Druckkammern kann die Phasenlage konstant gehalten werden.

Die Figuren 4 und 5 zeigen eine Draufsicht auf die Vorrichtung 11 entlang des Pfeils IV aus Figur 2, wobei in Figur 5 ein Federdeckel 34 nicht dargestellt ist. Der Seitendeckel 15 weist einen scheibenförmigen Abschnitt 23 und vier Befestigungselemente 24 auf und besteht aus einem Stahlblech. Die Befestigungselemente 24 sind in Form von Spannmuttern ausgeführt, die formschlüssig in Öffnungen 33 des scheibenförmigen Abschnitts 23 befestigt sind. Dabei ragen die Spannmuttern 24 in axialer Richtung aus der dem Antriebselement 13 abgewandten Seitenfläche des scheibenförmigen Abschnitts 23 heraus. Die Spannmuttern 24 sind jeweils mit einem Innengewinde versehen, in das die Schrauben 12 derart eingreifen, dass die drehfeste Verbindung zwischen den Seitendeckel 15, 16 und dem Antriebselement 13 hergestellt ist. Dabei ragen zwei der vier Schrauben 12 in axialer Richtung aus der jeweiligen Spannmutter 24 heraus. Die Länge der anderen Schrauben 12 ist derart gewählt, dass diese im montierten Zustand nicht aus den Spannmuttern 24 herausragen.

Den Spannmuttern 24 vorgelagert, ist ein vorgespanntes Federelement 25 (Figuren 2 und 4) in Form einer Spiralfeder vorgesehen. Die Spiralfeder wird von einem Federdeckel 34 umgriffen und weist mehrere konzentrische Federwindungen 26 unterschiedlichen Durchmessers auf. Dabei greift ein Ende der äußersten Federwindung 26 an dem aus der Spannmutter 24 herausragenden Bereich der ersten Schraube 12a an (Figur 3). Im weiteren Verlauf wird die äußerste Federwindung 26 von dem aus der Spannmutter 24 herausragenden Bereich der zweiten Schraube 12b radial abgestützt. Ein Ende der innersten Federwindung 26 greift an einem aus dem Abtriebselement 14 herausragenden Stift 27 an. Gleichzeitig wird die innerste Federwindung 26 an zwei weiteren aus dem Abtriebselement 14 herausragenden Stiften 27 radial nach innen abgestützt. Somit ist das vorgespannte Federelement 25 sowohl mit dem Antriebselement 13 als auch mit dem Abtriebselement 14 derart verbunden, dass ein Drehmoment zwischen diesen Bauteilen vermittelt wird. Dieses kann beispielsweise dazu dienen das Abtriebselement 14 bei ungenügender Druckmittelversorgung der Vorrichtung 11 in eine Basisposition zu verstellen oder unterschiedliche Verstellgeschwindigkeiten in Richtung früher bzw. später Steuerzeiten der Gaswechselventile 9, 10 anzugleichen.

Während des Betriebs der Brennkraftmaschine 1 wird das Federelement 25 zu axialen und radialen Schwingungen angeregt, wodurch einzelne Federwindungen 26 in den Bereich zwischen den Befestigungselementen 24 eintauchen können. Neben einer Erhöhung der Reibung, besteht die Gefahr, dass die eintauchende Federwindung 26 zwischen den Befestigungselementen 24 eingeklemmt wird, wodurch die Funktion der Vorrichtung 11 eingeschränkt wird. Darüber hinaus tritt erhöhter Verschleiß an dem Federelement 25 auf, und es besteht die Gefahr, dass das Federelement 25 auf Grund der erhöhten Belastung bricht.

Um dies zu verhindern sind an dem scheibenförmigen Abschnitt 23 fünf Ausbuchtungen 28 vorgesehen, die sich in Richtung des Federelements 25 erstrecken. Die Ausbuchtungen 28 sind mittels eines spanlosen Umformverfahrens ausgeformt, so dass an dem ersten Seitendeckel 15 Vertiefungen 29 auf der dem Abtriebselement 14 zugewandten Seite ausgebildet sind. Drei erste Vertiefungen 29a sind im Bereich von Druckräumen 22 außerhalb eines Schwenkbereichs des korrespondierenden Flügels 18 angeordnet. Eine zweite Vertiefung 29b ist in einem Schwenkbereich eines Flügels 18 angeordnet, wobei die Erstreckung der Vertiefung 29b in Umfangsrichtung kleiner gewählt ist, als die korrespondierende Erstreckung des Flügels 18. Eine dritte Vertiefung 29c ist im Bereich eines der Vorsprünge 20 angeordnet, wobei die Erstreckung der Vertiefung 29c in Umfangsrichtung kleiner gewählt ist, als die korrespondierende Erstreckung des Vorsprungs 20. Auf diese Weise wird ein hydraulischer Kurzschluss zwischen zwei benachbarten Druckkammern vermieden. In die zweite Vertiefung 29b ist zusätzlich ein Einlegelement 30 eingebracht, um die Leckage zwischen den Druckkammern weiter zu verringern und den Gleitkontakt zwischen dem ersten Seitendeckel 15 und dem Abtriebselement 14 zu verbessern.

Die Ausbuchtungen 28 sind derart ausgebildet und angeordnet, dass jede Federwindung 26 jeder Ausbuchtung 28 in axialer Richtung gegenübersteht.

Werden die Federwindungen 26 des Federelements 25 während des Betriebs der Brennkraftmaschine 1 zu axialen Schwingungen angeregt, verhindern die Ausbuchtungen 28, dass die Federwindungen 26 in den Bereich zwischen den Spannmuttern 24 eintreten. Darüber hinaus wird die Schwingungsamplitude verringert und die Schwingung gedämpft. Somit wird eine Beschädigung des Federelements 25 verhindert und die durch die Schwingungen hervorgerufene Belastung verringert. Die axialen Seitenflächen der Ausbuchtungen 28 können mit einer reibungsmindernden Schicht, beispielsweise einer Teflonschicht, oder einer Verschleißschutzschicht versehen sein.

Das Abtriebselement 14 weist eine Aufnahme 31 auf, in der ein nicht dargestellter, axial verschiebbarer Verriegelungspin aufgenommen ist. Der scheibenförmige Abschnitt 23 weist eine Kulisse 32 auf, in die der Verriegelungspin in einer bestimmten Phasenlage des Abtriebselements 14 relativ zu dem Antriebselement 13 eingreifen kann, um eine lösbare, mechanische Kopplung zwischen diesen beiden Bauteilen auszubilden. Die Kulisse 32 ragt ebenfalls aus dem scheibenförmigen Abschnitt 23 heraus und kann neben den Ausbuchtungen 28 als Axialanschlag für das Federelement 25 dienen.

### Bezugszeichen

- 1: Brennkraftmaschine
- 2: Kurbelwelle
- 3: Kolben
- 4: Zylinder
- 5: Zugmitteltrieb
- 6: Einlassnockenwelle
- 7: Auslassnockenwelle
- 8: Nocken
- 9: Einlassgaswechselventil
- 10: Auslassgaswechselventil
- 11: Vorrichtung
- 12: Schraube
- 13: Antriebselement
- 14: Abtriebselement
- 15: Seitendeckel
- 16: Seitendeckel
- 17: Nabenelement
- 18: Flügel
- 19: Umfangswand
- 20: Vorsprung
- 21: Kettenrad
- 22: Druckraum
- 23: scheibenförmiger Abschnitt
- 24: Befestigungselement
- 25: Federelement
- 26: Federwindung
- 27: Stift
- 28: Ausbuchtungen
- 29abc: Vertiefung
- 30: Einlegelement
- 31: Aufnahme
- 32: Kulisse
- 33: Öffnung
- 34: Federdeckel

## Patentansprüche

1. Vorrichtung (11) zur variablen Einstellung der Steuerzeiten von Gaswechselventilen (9, 10) einer Brennkraftmaschine (1) mit
- einem Antriebselement (13), einem Abtriebselement (14) und mindestens einem Seitendeckel (15),
- wobei das Antriebselement (13) in Antriebsverbindung mit einer Kurbelwelle (2) der Brennkraftmaschine (1) bringbar ist,
- wobei das Abtriebselement (14) in Antriebsverbindung mit einer Nockenwelle (6, 7) der Brennkraftmaschine (1) bringbar ist und schwenkbar zu dem Antriebselement (13) angeordnet ist,
- wobei der Seitendeckel (14) an einer axialen Seitenfläche des Abtriebselements (14) oder des Antriebselements (13) angeordnet und drehfest mit dem Antriebselement (13) oder dem Abtriebselement (14) verbunden ist,
- wobei auf der dem An- und dem Abtriebselement (13, 14) abgewandten Seite des Seitendeckels ein Federelement (25) angeordnet ist und
- wobei der Seitendeckel (15) einen scheibenförmigen Abschnitt (23) aufweist, aus dem mehrere Befestigungselemente (24) in axialer Richtung hervorstehen, die auf der dem Antriebselement (13) abgewandten Seite des Seitendeckels (15) angeordnet sind, **dadurch gekennzeichnet, dass**
- der scheibenförmige Abschnitt (23) an der dem Federelement (25) zugewandten Seitenfläche zumindest eine Ausbuchtung (28) aufweist, die zumindest einer Federwindung (26) des Federelements (25) in axialer Richtung der Vorrichtung (11) gegenübersteht.

2. Vorrichtung (11) nach Anspruch 1, **dadurch gekennzeichnet, dass** die Ausbuchtung (28) eine axiale Bewegung der Federwindung (26) derart begrenzt, dass diese nicht in einen Bereich radial innerhalb der Befestigungselemente (24) eintauchen kann.

3. Vorrichtung (11) nach Anspruch 1, **dadurch gekennzeichnet, dass** die Ausbuchtung (28) einteilig mit dem scheibenförmigen Abschnitt (23) ausgebildet ist.

4. Vorrichtung (11) nach Anspruch 1, **dadurch gekennzeichnet, dass** die Erstreckung der Ausbuchtung (28) in radialer Richtung des scheibenförmigen Abschnitts (23) derart ausgebildet ist, dass jede Federwindung (26) des Federelements (25) der Ausbuchtung (28) in axialer Richtung gegenübersteht.

5. Vorrichtung (11) nach Anspruch 1, **dadurch gekennzeichnet, dass** der scheibenförmige Abschnitt (23) an der dem Federelement (25) abgewandten Seite eine Vertiefung (29) in dem Bereich der Ausbuchtung (28) aufweist.

6. Vorrichtung (11) nach Anspruch 5, **dadurch gekennzeichnet, dass** die Vorrichtung (11) Druckkammern aufweist, die durch Flügel (18) und Vorsprünge (20) getrennt sind, dass die Vertiefung im Bereich der Druckkammern, Flügel (18) und Vorsprünge (20) angeordnet ist und dass Bauteile aus der Gruppe Flügel (18) und Vorsprünge (20) relativ zu der Vertiefung (29) verschwenkbar sind, wobei die Vertiefung (29) außerhalb des Schwenkbereichs der verschwenkbaren Bauteile angeordnet ist.

7. Vorrichtung (11) nach Anspruch 1, **dadurch gekennzeichnet, dass** die Ausbuchtung (28) als Materialüberschuss an der dem Federelement (25) zugewandten Seite des scheibenförmigen Abschnitts (23) ausgebildet ist.

8. Vorrichtung (11) nach Anspruch 1, **dadurch gekennzeichnet, dass** die Ausbuchtung (28) die Befestigungselemente (24) in axialer Richtung zumindest bereichsweise überragt oder bündig mit diesen abschließt.

## Claims

1. Device (11) for the variable adjustment of the timing of gas exchange valves (9, 10) of an internal combustion engine (1), having
- a drive input element (13), a drive output element (14) and at least one side cover (15),
- wherein the drive input element (13) can be drive-connected to a crankshaft (2) of the internal combustion engine (1),
- wherein the drive output element (14) can be drive-connected to a camshaft (6, 7) of the internal combustion engine (1) and is arranged so as to be pivotable relative to the drive input element (13),
- wherein the side cover (15) is arranged on an axial side surface of the drive output element (14) or of the drive input element (13) and is connected rotationally conjointly to the drive input element (13) or to the drive output element (14),
- wherein a spring element (25) is arranged on that side of the side cover which faces away from the drive input and drive output elements (13, 14), and
- wherein the side cover (15) has a disc-shaped section (23) from which multiple fastening elements (24) project in the axial direction, which fastening elements are arranged on that side of the side cover (15) which faces away from the drive input element (13), **characterized in that**
- the disc-shaped section (23) has, on the side surface facing toward the spring element (25), at least one protuberance (28) which is situated opposite at least one spring winding (26) of the spring element (25) in the axial direction of the device (11).

2. Device (11) according to Claim 1, **characterized in that** the protuberance (28) limits an axial movement of the spring winding (26) such that said spring winding cannot protrude into a region radially to the inside of the fastening elements (24).

3. Device (11) according to Claim 1, **characterized in that** the protuberance (28) is formed in one piece with the disc-shaped section (23).

4. Device (11) according to Claim 1, **characterized in that** the extent of the protuberance (28) in the radial direction of the disc-shaped section (23) is formed such that each spring winding (26) of the spring element (25) is situated opposite the protuberance (28) in the axial direction.

5. Device (11) according to Claim 1, **characterized in that**, on the side facing away from the spring element (25), the disc-shaped section (23) has a depression (29) in the region of the protuberance (28).

6. Device (11) according to Claim 5, **characterized in that** the device (11) has pressure chambers which are separated by vanes (18) and projections (20), **in that** the depression is arranged in the region of the pressure chambers, vanes (18) and projections (20), and **in that** components from the group comprising vanes (18) and projections (20) are pivotable relative to the depression (29), wherein the depression (29) is arranged outside the pivoting range of the pivotable components.

7. Device (11) according to Claim 1, **characterized in that** the protuberance (28) is in the form of a surplus of material on that side of the disc-shaped section (23) which faces toward the spring element (25).

8. Device (11) according to Claim 1, **characterized in that** the protuberance (28) projects beyond the fastening elements (24) in the axial direction at least in regions, or terminates flush with said fastening elements.

## Revendications

1. Dispositif (11) d'ajustement variable des temps de commande de soupapes d'échange de gaz (9, 10) d'un moteur à combustion interne (1), comprenant
- un élément d'entraînement (13), un élément de prise de force (14) et au moins un couvercle latéral (15),
- l'élément d'entraînement (13) pouvant être amené en liaison d'entraînement avec un vilebrequin (2) du moteur à combustion interne (1),
- l'élément de prise de force (14) pouvant être amené en liaison d'entraînement avec un arbre à cames (6, 7) du moteur à combustion interne (1) et étant disposé de manière à pivoter par rapport à l'élément d'entraînement (13),
- le couvercle latéral (15) étant disposé sur une face latérale axiale de l'élément de prise de force (14) ou de l'élément d'entraînement (13) et étant connecté de manière solidaire en rotation à l'élément d'entraînement (13) ou à l'élément de prise de force (14),
- un élément de ressort (25) étant disposé sur le côté du couvercle latéral opposé à l'élément d'entraînement et à l'élément de prise de force (13, 14), et
- le couvercle latéral (15) présentant une portion en forme de disque (23) depuis laquelle font saillie, dans la direction axiale, plusieurs éléments de fixation (24) qui sont disposés sur le côté du couvercle latéral (15) opposé à l'élément d'entraînement (13), **caractérisé en ce que**
- la portion en forme de disque (23) présente, sur la face latérale tournée vers l'élément de ressort (25), au moins un renflement (28) en regard d'au moins un enroulement de ressort (26) de l'élément de ressort (25) dans la direction axiale du dispositif (11).

2. Dispositif (11) selon la revendication 1, **caractérisé en ce que** le renflement (28) limite un mouvement axial de l'enroulement de ressort (26) de telle sorte que celui-ci ne puisse pas plonger dans une région radialement à l'intérieur des éléments de fixation (24).

3. Dispositif (11) selon la revendication 1, **caractérisé en ce que** le renflement (28) est réalisé d'une seule pièce avec la portion en forme de disque (23).

4. Dispositif (11) selon la revendication 1, **caractérisé en ce que** l'étendue du renflement (28) dans la direction radiale de la portion en forme de disque (23) est réalisée de telle sorte que chaque enroulement de ressort (26) de l'élément de ressort (25) soit en regard du renflement (28) dans la direction axiale.

5. Dispositif (11) selon la revendication 1, **caractérisé en ce que** la portion en forme de disque (23) présente, sur le côté opposé à l'élément de ressort (25), un renfoncement (29) dans la région du renflement (28).

6. Dispositif (11) selon la revendication 5, **caractérisé en ce que** le dispositif (11) présente des chambres de pression qui sont séparées par des ailes (18) et des saillies (20), **en ce que** le renfoncement est disposé dans la région des chambres de pression, des ailes (18) et des saillies (20) et **en ce que** des composants constitués du groupe des ailes (18) et des saillies (20) peuvent pivoter par rapport au renfoncement (29), le renfoncement (29) étant disposé à l'extérieur de la région de pivotement des composants pivotants.

7. Dispositif (11) selon la revendication 1, **caractérisé en ce que** le renflement (28) est réalisé sous forme d'un excès de matière au niveau du côté de la portion en forme de disque (23) tourné vers l'élément de ressort (25).

8. Dispositif (11) selon la revendication 1, **caractérisé en ce que** le renflement (28) fait saillie au moins en partie dans la direction axiale au-delà des éléments de fixation (24) ou se termine en affleurement avec ceux-ci.
